# EUROPÄISCHE PATENTSCHRIFT

(11) **EP 3 071 071 B1**
(45) Veröffentlichungstag und Bekanntmachung des Hinweises auf die Patenterteilung: **09.02.2022**
(21) Anmeldenummer: 14821498.4
(22) Anmeldetag: 11.12.2014
(51) Int. Cl.: A47B 88/487

(54) **DÄMPFUNGSVORRICHTUNG**
DAMPING DEVICE
DISPOSITIF D'AMORTISSEMENT

(30) Priorität: 23.12.2013 DE 202013011559 U
(43) Veröffentlichungstag der Anmeldung: 28.09.2016
(73) Patentinhaber: Grass GmbH, 6973 Höchst (AT)
(72) Erfinder: GRABHER, Günter, 6972 Fußach (AT)
(74) Vertreter: Patentanwälte Magenbauer & Kollegen Partnerschaft mbB
(86) Internationale Anmeldenummer: PCT/EP2014/003311
(87) Internationale Veröffentlichungsnummer: WO 2015/096889

(56) Entgegenhaltungen:
- EP-A1- 1 275 325
- WO-A1-2007/017688
- DE-A1- 3 716 923
- DE-A1- 19 824 167
- DE-U1- 8 013 283
- DE-U1- 29 916 841
- DE-U1-202004 001 794

## Beschreibung

Die Erfindung betrifft eine Dämpfungsvorrichtung zur Dämpfung der Öffnungsbewegung eines bewegbaren Möbelteils, mit einer einen Möbelkorpus eines Möbels aufweisenden Basiseinheit und einer relativ zur Basiseinheit beweglichen, das Möbelteil aufweisenden Bewegungseinheit, wobei die Basiseinheit erste Dämpfungsmittel und die Bewegungseinheit zweite Dämpfungsmittel aufweist, die bei Annäherung des bewegbaren Möbelteils in die Offenstellung eine Endlagendämpfung hervorrufen, wobei die ersten Dämpfungsmittel erste Klemmmittel und die zweiten Dämpfungsmittel zweite Klemmmittel aufweisen, die bei Annäherung des bewegbaren Möbelteils an die Offenstellung zur Bewegungsdämpfung des bewegbaren Möbelteils in lösbarer Weise dynamisch miteinander verklemmbar sind, wobei die ersten und zweiten Klemmmittel ein Klemmstück und eine dem Klemmstück zugeordnete Klemmeinheit besitzen, die einen Klemmspalt aufweist, in dem das Klemmstück bei Annäherung des bewegbaren Möbelteils an die Offenstellung verklemmbar ist, und wobei die Klemmeinheit Bestandteil der ersten Klemmmittel und das Klemmstück Bestandteil der zweiten Klemmmittel ist und das Klemmstück bei Annäherung an die Offenstellung in den Klemmspalt der Klemmeinheit einfahrbar ist, wobei das Klemmstück an der Laufschiene und die Klemmeinheit an der Korpusschiene oder am Möbelkorpus angeordnet ist.

Derartige Dämpfungseinrichtungen sind bereits bekannt. Die WO 2007/017688 A1 offenbart eine ausziehbare Armlehne, mit einem Führungsschlitten, von denen ein oberes Schlittenteil mit der ausziehbaren Armlehne verbunden ist und ein unteres Schlittenteil ortsfest fixiert ist. Es ist eine Bewegungsdämpfungsvorrichtung vorgesehen, die eine aus Plastikmaterial bestehende Rolle besitzt, die am unteren, ortsfesten Schlittenteil drehbeweglich fixiert ist. Beim Ausziehen der Armlehne gleitet das obere Schlittenteil über die Rolle, wobei am oberen Schlittenteil rampenartige Segmente ausgebildet sind, die jeweils nach unten gebogene Schrägen besitzen, so dass diese beim Auffahren auf die Rolle eine Verklemmung mit dieser bewirken.

Die DE 198 24 167 A1 offenbart eine Teleskop-Auszugsvorrichtung für Möbel und Hausgeräte, bei der zwischen zwei Schienen einer Führungseinrichtung eine Bremsvorrichtung mit einer Bremsbacke wirkt, die mittels einer Feder auf eine Bremsgleitfläche gepresst wird, wobei die Bremswirkung entweder über die gesamte Ausziehlänge oder nur über einen oder mehrere Teilbereiche dieser Auszuglänge mehr oder weniger stark hervorgerufen werden kann.

Die EP 1 275 325 A1 offenbart eine Bremseinrichtung zum Abbremsen der Einfahr- oder Ausziehbewegung eines ausziehbaren Möbelteils. Es ist eine Bremseinrichtung zur Abbremsung der Bewegung einer Laufschiene einer Schublade beim Einfahren der Schublade in die Offenstellung vorgesehen. Hierzu ist an der Korpusschiene eine mittels Federmitteln belastete Rampe vorgesehen, die beim Ausziehen der Schublade überfahren wird, wodurch eine Bremswirkung erzielt wird.

In der EP 1 743 550 A1 ist eine Verschiebungsautomatik für Möbelauszüge beschrieben, bei der das Einfahren einer Schublade in die Offenstellung über eine Dämpfungseinrichtung gedämpft wird. Die Dämpfungseinrichtung umfasst einen Fluidikdämpfer, mit einem Dämpfergehäuse, in dem ein Dämpferkoben linear verschieblich geführt ist. Der Dämpferkolben ist mit einer aus dem Dämpfergehäuse herausgeführten Kolbenstange verbunden, die die Bewegung beim Einfahren in die Offenstellung aufnimmt und dadurch den Dämpferkolben veranlasst, sich im Dämpfergehäuse in einem Dämpfungsmedium zu bewegen, wodurch eine Abbremsung bzw. Abdämpfung der Öffnungsbewegung erzielt wird.Aufgabe der Erfindung ist es, eine Dämpfungsvorrichtung der eingangs erwähnten Art zu schaffen, die einfach aufgebaut, kostengünstig herstellbar und zuverlässig handhabbar ist.

Die DE 80 13 283 U1 offenbart eine Auszugführung für ausziehbare Möbelteile, bei der die Korpusschiene und die Auszugsschiene einen oberen und unteren Laufkanal für Wälzkörper einschließen und in zumindest einer der Endstellungen der Auszugsschiene eine Friktionsbremse zwischen der Korpusschiene und der Auszugsschiene wirksam ist.

Die DE 37 16 923 A1 offenbart eine Ausziehführung, bei der auf dem im Wesentlichen horizontal verlaufenden Profilabschnitt einer Führungsschiene seitlich neben der Laufschiene ein elastisch verformbares Bremselement und an einem seitlichen Ansatz der Laufschiene ein in der bestimmungsgemäßen Bremsstellung am elastischen Bremselement anfahrender Vorsprung vorgesehen ist.

Die DE 20 2004 001 794 U1 offenbart eine Dämpfungsvorrichtung zum Abbremsen von beweglichen Massen beispielsweise Möbelschubladen, mit einem länglichen, hülsen- oder rohrförmigen Dämpfungsgehäuse, einen in dem Dämpfungsgehäuse angeordneten nach Art einer Spiralfeder aufgewickelten und aus einem Werkstoff mit federndem Rückstellvermögen bestehenden Dämpfungselement, einer in das Dämpfungsgehäuse hinein und herausbeweglichen Dämpfungszunge, die beim Eintauchen in das Dämpfungsgehäuse gegen das Dämpfungselement einwirkt und dieses ganz oder teilweise aufrollt und dabei federelastisch streckt.

Die DE 299 16 841 U1 offenbart einen Führungsbeschlag für ein aus der Front eines Möbels herausziehbares Element, der eine sogenannte Selbsteinzugsfunktion aufweist, wobei der Führungsbeschlag mit einem Dämpfer ausgestattet ist. Aufgabe der Erfindung ist es, eine Dämpfungsvorrichtung der eingangs erwähnten Art zu schaffen, die einfach aufgebaut, kostengünstig herstellbar und zuverlässig handhabbar ist.

Diese Aufgabe wird durch eine Dämpfungsvorrichtung mit den Merkmalen des unabhängigen Anspruchs 1 gelöst. Weiterbildungen der Erfindung sind in den Unteransprüchen dargestellt. Die erfindungsgemäße Dämpfungsvorrichtung zeichnet sich dadurch aus, dass die Klemmeinheit wenigstens ein zwischen einer Grundstellung und einer Klemmstellung beweglich an der Klemmeinheit gelagertes Klemmelement aufweist, das in seiner Klemmstellung die Breite des Klemmspaltes derart verengt, dass das Klemmstück zwischen sich und einer ebenfalls an der Klemmeinheit ausgebildeten Widerlagerpartie eingeklemmt ist, wobei das Klemmelement als auf einer in Einfahrrichtung des Klemmstücks ansteigenden Schrägfläche abrollbare Klemmrolle ausgebildet ist, deren Lauffläche ein Stück weit in den Klemmspalt hineinragt, wodurch die Lauffläche vom Klemmstück überfahrbar ist, das die überfahrene Klemmrolle dazu veranlasst, sich auf der zugeordneten Schrägfläche nach oben in die Klemmstellung zu verlagern, und wobei mehrere in Einfahrrichtung des Klemmstücks hintereinander angeordnete und nacheinander überfahrbare Klemmrollen vorgesehen sind.

Die Dämpfungsvorrichtung ist aufgrund der Klemmmittel mechanisch wirkend ausgebildet. Dadurch kann auf Dämpfungsmedienverzichtet werden, die beispielsweise in Fluiddämpfern herkömmlicher Dämpfungsvorrichtung eingesetzt werden.

Erfindungsgemäß sind die Klemmmittel derart ausgebildet, dass sie dynamisch progressiv miteinander verklemmbar sind. Es ist also möglich, dass sich die durch die Klemmmittel hervorgerufene Klemmwirkung bei Annäherung an die Offenstellung erhöht.

Bei einer Weiterbildung der Erfindung weist die Basiseinheit eine am Möbelkorpus befestigbare oder befestigte Korpusschiene einer Führungseinrichtung zur Führung des bewegbaren Möbelteils im Möbelkorpus auf, wobei die ersten Klemmmittel an der Korpusschiene angeordnet sind.

In besonders bevorzugter Weise sind die ersten Klemmmittel an einer im montierten Zustand der Korpusschiene vorderen, in der Nähe einer Möbelfachöffnung liegenden Montageschnittstelle angeordnet.

Bewegbare Möbelteile im Sinne der Erfindung können Schubladen, Türen oder Klappen sein.

Alternativ zur Anordnung der ersten Klemmmittel an der Korpusschiene, wäre es auch denkbar, die ersten Klemmmittel am Möbelkorpus eines Möbels anzuordnen. Hier wäre beispielsweise eine Montageschnittstelle am Boden einer Schubladen-Aufnahme bzw. eines Schubladenfachs, insbesondere im vorderen, in der Nähe der Fachöffnung liegende Montageschnittstelle denkbar.

Bei einer Weiterbildung der Erfindung weist die Bewegungseinheit wenigstens eine Laufschiene einer Führungseinrichtung zur Führung des bewegbaren Möbelteils im Möbelkorpus auf, wobei die zweiten Klemmmittel an der Laufschiene angeordnet sind. In besonders bevorzugter Weise sind die beiden einander zugeordneten Klemmmittel einerseits an der Korpusschiene und andererseits an der Laufschiene angeordnet.

Im Falle eines als Schublade ausgebildeten bewegbaren Möbelteils handelt es sich bei der Laufschiene um eine Schubladenschiene.

Es wäre jedoch auch denkbar, die zweiten Klemmmittel am bewegbaren Möbelteil selber, also beispielsweise an der Schublade, beispielsweise dort am Schubladen-Boden anzuordnen.

In besonders bevorzugter Weise weist die Bewegungseinheit wenigstens zwei Laufschienen auf, von denen mindestens eine Laufschiene als zwischen der Korpusschiene und einer weiteren Laufschiene, insbesondere Schubladenschiene, beweglich gegeführte Mittelschiene ausgebildet ist. Eine derartige Führungseinrichtung wird auch als Vollauszug bezeichnet.

Vorzugsweise sind das Klemmstück an der Schubladenschiene und die Klemmeinheit an der Korpusschiene oder am Möbelkorpus angeordnet.

Es ist möglich, dass das Klemmstück platten- oder streifenartig ausgebildet ist.

Das Klemmelement ist als eine Mehrzahl von Klemmrollen ausgebildet, die jeweils auf einer in Einfahrrichtung des Klemmstücks ansteigenden Schrägfläche abrollbare Klemmrolle ausgebildet, dessen Lauffläche ein Stück weit in den Klemmspalt hineinragt, wodurch die Lauffläche vom Klemmstück überfahrbar ist, das die überfahrene Klemmrolle dazu veranlasst, sich auf der zugeordneten Schrägfläche nach oben in die Klemmstellung zu verlagern. Durch die Verklemmung des Klemmstücks der wenigstens einen Klemmrolle und dem Widerlagerelement wird das bewegbare Möbelteil in Öffnungsrichtung abgegrenzt und kann bei Bedarf manuell in die Endstellung gezogen werden.

Es sind mehrere in Einfahrrichtung des Klemmstücks hintereinander angeordnete und nacheinander überfahrbare Klemmrollen vorgesehen. Dadurch wird die Gefahr verringert, dass das Klemmstück bei zu hoher Bewegungsgeschwindigkeit des bewegbaren Möbelteils den Klemmspalt durchfährt ohne dass es zu einer Verklemmung kommt.

Die Erfindung umfasst ferner ein Möbel, mit wenigstens einem bewegbaren Möbelteil, insbesondere Schublade, dass sich durch eine Vorrichtung nach einem der Ansprüche 1 bis 5 auszeichnet.

Ein bevorzugtes Ausführungsbeispiel der Erfindung ist in der Zeichnung dargestellt und wird im Folgenden näher erläutert. In der Zeichnung zeigen:
- Figur 1: eine Draufsicht auf ein erstes nicht zur Erfindung gehörendes Ausführungsbeispiel der Dämpfungsvorrichtung vor dem Einfahren in die Offenstellung,
- Figur 2: die Dämpfungsvorrichtung von Figur 1 in der Offenstellung,
- Figur 3: eine vergrößerte schematische, perspektivische Darstellung eines bevorzugten Ausführungsbeispiels der erfindungsgemäßen Dämpfungsvorrichtung beim Einfahren in die Offenstellung,
- Figur 4: eine perspektivische, schematische Darstellung der Dämpfungsvorrichtung von Figur 3 in der Offenstellung des bewegbaren Möbelteils,
- Figur 5: eine perspektivische Darstellung von Komponenten der Dämpfungsvorrichtung aus Figur 3,
- Figur 6: eine Draufsicht auf ein drittes nicht zur Erfindung gehörendes Ausführungsbeispiel der Dämpfungsvorrichtung beim Einfahren des bewegbaren Möbelteils in die Offenstellung,
- Figur 7: eine Draufsicht auf die Dämpfungsvorrichtung von Figur 6 mit dem bewegbaren Möbelteil in der Offenstellung,
- Figur 8: eine perspektivische Darstellung auf ein viertes nicht zur Erfindung gehörendes Ausführungsbeispiel der Dämpfungsvorrichtung,
- Figur 9: eine perspektivische Darstellung in anderer Sicht auf die Dämpfungsvorrichtung von Figur 8,
- Figur 10: einen Längsschnitt durch die Komponenten der Dämpfungsvorrichtung und
- Figur 11: eine perspektive Darstellung auf ein weiteres nicht zur Erfindung gehörendes Ausführungsbeispiel der Dämpfungsvorrichtung.

Die Figuren 1 und 2 zeigen ein erstes nicht zur Erfindung gehörendes Ausführungsbeispiel der Dämpfungsvorrichtung 11 zur Dämpfung der Öffnungsbewegung eines bewegbaren Möbelteils 12. Die Dämpfungsvorrichtung 11 kann beispielsweise an einem als Schublade ausgebildeten bewegbaren Möbelteil 12 eingesetzt werden. Es ist selbstverständlich möglich, die Dämpfungsvorrichtung 11 auch an anderen bewegbaren Möbelteilen, beispielsweise einer Tür oder einer Klappe, einzusetzen.

Im Folgenden wird die Erfindung am Beispiel eines als Schublade ausgebildeten bewegbaren Möbelteils 12 näher beschrieben.

Die Dämpfungsvorrichtung 11 besitzt eine einen Möbelkorpus 13 eines Möbels aufweisende Basiseinheit 14 und eine relativ zur Basiseinheit 14 bewegliche, das Möbelteil 12 aufweisende Bewegungseinheit 15.

Die Schublade ist mittels einer Führungseinrichtung 16 relativ zum Möbelkorpus 13 verschieblich gelagert. Die Führungseinrichtung 16 umfasst mehrere Führungseinheiten 17, die an einander entgegengesetzt liegenden Seitenrändern der Schublade zugeordnet sind.

Die Führungseinheiten 17 besitzen jeweils eine Korpusschiene 18, die über geeignete Befestigungsmittel an einer zugeordneten Seitenwand einer im Möbelkorpus 13 ausgebildeten Schubladenaufnahme bzw. eines Schubladenfachs positionsfest befestigt ist. Die Korpusschiene 18 ist neben dem Möbelkorpus 13 Bestandteil der Basiseinheit 14.

An der Korpusschiene 18 ist beispielsweise eine Mittelschiene 19 verschieblich gelagert, an der wiederum eine Laufschiene 20 mittels Lagermitteln verschieblich geführt ist. Die Laufschiene 20, die auch als Bewegungsschiene oder im vorliegenden Fall als Schubladenschiene bezeichnet werden kann, ist der Schublade zugeordnet und verläuft unterhalb des Schubladen-Bodens in Tiefenrichtung. Die Kombination aus Korpusschiene 18, Mittelschiene 19 und Laufschiene 20 wird Vollauszug genannt. Es ist jedoch auch denkbar, Führungseinheiten 17 ohne Mittelschiene 19 zu verwenden.

Um das Einfahren der Schublade in die Offenstellung zu dämpfen, weist die Dämpfungsvorrichtung 11 der Basiseinheit 14 zugeordnete erste Dämpfungsmittel 21 und der Bewegungseinheit 15 zugeordnete zweite Dämpfungsmittel 22 auf.

Das Zusammenspiel der ersten und zweiten Dämpfungsmittel 21, 22 sorgt für eine Endlagendämpfung des bewegbaren Möbelteils beim Einfahren in die Offenstellung.

Hierzu besitzen die ersten Dämpfungsmittel 21 erste Klemmmittel, die also der Basiseinheit 14 zugeordnet sind. Ferner besitzen die zweiten Dämpfungsmittel zweite Klemmmittel 24, die der Bewegungseinheit 15 zugeordnet sind.

Wie insbesondere in den Figuren 1 und 2 anhand des ersten Ausführungsbeispiels dargestellt, besitzen die ersten Klemmmittel ein Klemmglied 25, das über geeignete Befestigungsmittel an der Korpusschiene 18 befestigt ist.

Das Klemmglied 25 ist im Beispielsfall zwischen zwei aus dem Material der Korpusschiene 18 herausgeformten Rippen einer Verstärkungssicke 27 aufgenommen. Die Verstärkungssicke 27 steht von einem Montageabschnitt 26 der Korpusschiene 18 vor und verläuft auf einem Lagerabschnitt der Korpusschiene 18. Der Montageabschnitt 26 ist über geeignete Befestigungsmittel, beispielsweise Befestigungsschrauben, an der Seitenwand der Schubladenaufnahme befestigt. Das Klemmglied 25 besitzt ein Druckstück 29 das mittels Federmitteln federkraftbelastet ist. Im Beispielsfall sind zwei Druckfedern 30 vorgesehen, die sich einerseits am Boden der Verstärkungssicke 27 und andererseits am Druckstück 29 abstützen. Die Druckfedern 30 drücken das Druckstück 29 nach außen aus der Verstärkungssicke 27 heraus. An seiner Vorderseite besitzt das Druckstück 29 eine Klemmfläche 31.

Die zweiten Klemmmittel 24 besitzen einen Klemmkeil 32, der am hinteren Ende der Laufschiene 20 befestigt ist. Der Klemmkeil 32 befindet sich an der dem Montageabschnitt 26 der Korpusschiene 18 zugeordneten Seitenwange 33 und steht von dieser nach außen ab. Zum hinteren Ende der Laufschiene 20 verbreitert sich der Klemmkeil 32, wodurch der Abstand zwischen der Außenfläche des Klemmkeils 32 und dem Montageabschnitt 26 in die Richtung zum hinteren Ende der Laufschiene 20 abnimmt. Die Außenfläche des Klemmkeils 32 bildet eine Gegen-Klemmfläche 34, die der Klemmfläche 31 am Druckstück 29 zugeordnet ist.

Beim Öffnen wird die Schublade aus der Schubladen-Aufnahme bzw. aus dem Schubladenfach herausgezogen. Beim Einfahren in die Offenstellung kommt die Gegen-Klemmfläche 34 am Klemmkeil 32 in Kontakt mit der Klemmfläche 31 des Druckstücks 29. Da sich der Klemmkeil 32 nach hinten verbreitert, wird das Druckstück bei der Weiterbewegung der Laufschiene 20 entgegen der Federkraft der Druckfedern 30 in die Verstärkungssicke 27 also in Richtung Montageabschnitt 26 hineingedrückt. Zwischen der Klemmfläche 31 und der Gegen-Klemmfläche 34 wirkt eine Klemmkraft, die die Öffnungsbewegungsbewegung der Laufschiene und damit der Schublade beim Einfahren in die Offenstellung abbremst. Dadurch wird die Öffnungsbewegung gedämpft. Aufgrund des Hoock'schen Gesetzes verklemmen sich Klemmkeil 32 und Druckstück 29 progressiv, d.h. die Klemmkraft erhöht sich bei Annäherung in die Offenstellung, da die Druckfedern 30 beim Einfahren in die Offenstellung weiter verkürzt werden, wodurch die Federkraft zunimmt.

Figuren 3 bis 5 zeigen ein bevorzugtes Ausführungsbeispiel der erfindungsgemäßen Dämpfungsvorrichtung 11. Auch hier sind dem ersten Dämpfungsmittel 21 erste Klemmmittel 23 und dem zweiten Dämpfungsmittel 22 zweite Klemmmittel 24 zugeordnet. Wie insbesondere in Figur 3 dargestellt, weisen die der Basiseinheit 14 zugeordneten ersten Klemmmittel 23 eine Klemmeinheit 35 auf, die am Boden der Schubladenaufnahme über geeignete Befestigungsmittel, beispielsweise Befestigungsschrauben befestigt ist. Zweckmäßigerweise grenzt das vordere Ende der Klemmeinheit 35 im Wesentlichen direkt an die Schubladenfachöffnung an. Die Klemmeinheit kann auch über/an einer Montageplatte mit der Korpusschiene verbunden sein.

Wie insbesondere in Figur 3 gezeigt, besitzt die Klemmeinheit 35 eine Basiseinheit 36, die mehrere Funktionspartien besitzt. Die Basiseinheit 36 besitzt eine Befestigungspartie 37, die über zwei Durchgangsbohrungen verfügt, über die Befestigungsschrauben durchgeführt und zur Befestigung in den Boden der Schubladenaufnahme eingeschraubt werden können. Die Befestigungspartie 37 besitzt eine Oberseite 38, an deren einen Rand eine einstückig mit der Befestigungspartie 37 verbundene Widerlagerpartie 39 angesetzt ist. Die Widerlagerpartie 39 ist nach Art eines Winkelstücks ausgestaltet, wobei sich ein erster Schenkel 40 von der Oberseite 38 der Befestigungspartie 37 nach oben erstreckt. Ein an den ersten Schenkel 40 angesetzter, einstückig mit diesem verbundener zweiter Schenkel 41, erstreckt sich vom ersten Schenkel 40 aus parallel zur Oberseite über einen Teil der Oberseite 38. Der zweite Schenkel 41, insbesondere dessen Unterseite und die Oberseite 38 der Befestigungspartie 37 bilden gemeinsam einen Klemmspalt 42.

Die Klemmeinheit 35 besitzt ferner wenigstens ein zwischen einer Grundstellung und einer Klemmstellung beweglich an der Klemmeinheit 35 gelagertes Klemmelement in Form einer Klemmrolle 43. Zweckmäßigerweise sind mehrere Klemmrollen 43 vorgesehen, von denen in den Figuren 3 bis 5 beispielhaft eine erste und eine zweite Klemmrolle 43a, 43b gezeigt sind.

Die Klemmrollen 43a, 43b sind jeweils lose in Klemmrollenaufnahmen 44a, 44b in der Befestigungspartie 37 der Basiseinheit 36 der Klemmeinheit 35 aufgenommen. Wie insbesondere in Figur 5 gezeigt, sind die Klemmrollen 43a, 43b frei drehbar in den jeweils zugeordneten Klemmrollen-Aufnahmen 44a, 44b gelagert.

Wie insbesondere in Figur 3 gezeigt, ragt ein Teil des Mantelabschnitts der zylindrischen Klemmrollen 43a, 43b über zugeordnete schlitzförmige Öffnungen 45a, 45b in den Klemmspalt 42 hinein.

Wie insbesondere in Figur 5 dargestellt, besitzen die jeweiligen Klemmrollen-Aufnahmen 44a, 44b mehrere Funktionsabschnitte mit unterschiedlichen Funktionen. Die Klemmrollen-Aufnahmen 44a, 44b sind jeweils langlochartig ausgestaltet. Sie besitzen jeweils eine Schrägfläche 46a, 46b, die von der in Figur 6 dargestellten Grundstellung der Klemmrolle 43a, 43b in Ausziehrichtung der Schublade hin ansteigt. Die Klemmrollen 43a, 43b können also aus der in Figur 5 dargestellten Klemmstellung nach oben vorne in die Klemmstellung verlagert werden, in der die Klemmrollen 43a, 43b jeweils mit einem im Vergleich zur Grundstellung größeren Mantelabschnitt aus den zugeordneten Öffnungen 45a, 45b hinausragen. Die Klemmrollen-Aufnahmen 44a, 44b besitzen ferner einen nach Art einer Feder elastisch verformbaren nach Art einer Lagerschale ausgebildeten Stützabschnitt 47a, 47b, der bei der Schließbewegung der Schublade bei der Rückwärtsbewegung der Klemmrollen von der Klemmstellung in die Grundstellung in nachfolgend noch beschriebener Weise wirksam ist.

Die zweiten Klemmmittel 24 besitzen ein Klemmstück, das, wie insbesondere in Figur 3 dargestellt, am hinteren Ende der Laufschiene 20 als platten- oder streifenförmiges Element angeordnet ist. Dabei ist das Klemmstück 48 seitlich an der der Klemmeinheit 35 zugeordneten Seitenwand der Laufschiene 20 angeordnet und kann beispielsweise aus dem Material der Laufschiene 20 herausgeformt sein.

Beim Öffnen der Schublade bewegt sich die Laufschiene 20 aus der Schubladenaufnahme heraus, wobei das Klemmstück 48 in Eingriff zur Klemmeinheit 35 gelangt. Dabei überfährt das Klemmstück 48 zunächst die erste Klemmrolle 43a und nimmt diese mit. Da die erste Klemmrolle 43a frei beweglich in der zugeordneten Klemmrollen-Aufnahme 44a beweglich ist, wird sie durch die Weiterbewegung des Klemmstücks 48 auf ihrer Schrägfläche 46a von der Grundstellung nach oben in die Klemmstellung verlagert. Das Klemmstück 48 überfährt dann anschließend noch die zweite Klemmrolle 43b, die wie die erste Klemmrolle 43a ebenfalls mitgenommen und in ihre Klemmstellung nach oben verlagert wird. Die beiden Klemmrollen drücken das Klemmstück 48 in Anlage zur Unterseite des zweiten Schenkels also zur Widerlagerpartie 39, d.h. zwischen den Klemmrollen und der Unterseite des zweiten Schenkels 41 ist ein Klemmspalt 42 ausgebildet. In diesem Klemmspalt 42 wird das Klemmstück 48 verklemmt, wodurch die Öffnungsbewegung der Laufschiene und somit der Schublade abgebremst wird.

Beim anschließenden Schließen der Schublade wird die Laufschiene 20 in Schließrichtung in die Schubladenaufnahme zurückgefahren, wodurch das Klemmstück 48 die Klemmrollen 43a, 43b wieder von der Klemmstellung in die Grundstellung zurückbewegt. Damit das Klemmstück 48 freikommt, biegen sich die jeweiligen Stützabschnitte 47a, 47b nach unten, wodurch die Klemmrollen 43a, 43b ein Stück weit abwärts verlagert werden können, so dass sie vollständig aus dem Zwischenraum zwischen der Oberseite 38 der Befestigungspartie 37 und dem zweiten Schenkel 41 heraus verlagert werden. Dadurch ist ein klemmfreies Zurückbewegen des Klemmstücks 48 gewährleistet. Hat das Klemmstück 48 die Klemmeinheit 35 in Schließrichtung passiert, schnappen die elastischen Stützabschnitte 47a, 47b wieder zurück und die Klemmrollen 43a, 43b befinden sich wieder in ihrer Grundstellung.

Die Figuren 6 und 7 zeigen ein drittes nicht zur Erfindung gehörendes Ausführungsbeispiel der erfindungsgemäßen Dämpfungsvorrichtung 11.

Wie beim zuvor beschriebenen ersten Ausführungsbeispiel besitzen die ersten Klemmmittel 23 der Basiseinheit 14 ein Klemmglied 25, während die zweiten Klemmmittel 24 der Bewegungseinheit 15 einen Klemmkeil 32 aufweisen.

Im Gegensatz zum ersten Ausführungsbeispiel ist das Klemmglied als drehbar gelagerte, auf einer Klemmfläche des Klemmkeils 32 abrollbare Klemmrolle ausgebildet. Die Klemmrolle ist um eine Drehachse 50 frei drehbar gelagert. Die Drehachse 50 wird von einem Lagerbolzen 51 gebildet, der seinerseits über geeignete Befestigungsmittel am Boden der Schubladenaufnahme oder an einer dort befestigten Montageplatte (nicht dargestellt) befestigt ist.

Der Klemmkeil 32 ist am hinteren Ende der Laufschiene 20 angeordnet und steht von der der Klemmrolle zugewandten Seitenwand der Laufschiene 20 seitlich ab. Der Klemmkeil 32 besitzt an seiner Außenseite eine Klemmfläche 31. Der Klemmkeil 32 erweitert sich in Richtung zum hinteren Ende der Laufschiene 20. Zwischen der Außenseite der Klemmrolle und der Seitenwand ist ein Spalt 52 ausgebildet, der beim Einfahren der Schublade in die Offenstellung durch den Klemmkeil ausgefüllt wird.

Die Klemmrolle kann aus elastisch nachgiebigem Material, beispielsweise gummielastischem Material gebildet sein.

Beim Öffnen der Schublade wird die Laufschiene 20 aus der Schubladenaufnahme heraus bewegt. Dabei kommt der Klemmkeil 32 in Kontakt mit der Klemmrolle. Die Klemmrolle kommt in Anlage mit der Klemmfläche 31 der Klemmrolle. Durch die Weiterbewegung der Laufschiene 20 nach außen wird ein immer breiterer Abschnitt des Klemmkeils in den Spalt zwischen Klemmrolle und Seitenwand der Laufschiene hineinverlagert, wodurch es zu einem Abbremsen der Öffnungsbewegung kommt.

Die Figuren 8 bis 10 zeigen schließlich eine vierte Ausführungsform eines nicht erfindungsgemäßen Ausführungsbeispiels der Dämpfungsvorrichtung 11.

Dabei besitzen die Klemmmittel wenigstens einen zwischen der Schubladenschiene bzw. Laufschiene 20 und der Mittelschiene 19 in einem Laufkanal 53 beweglich geführten Rollenwagen 54. Es ist ferner ein den Querschnitt des Laufkanals 53 verkleinernder Verengungsabschnitt 55 vorgesehen. Der Verengungsabschnitt 55 wird von einem von der Mittelschiene nach innen in den Laufkanal hineinstehenden Materialabschnitt gebildet. Beim Öffnen der Schublade erfolgt eine Verlagerung des Rollenwagens 54 innerhalb des Laufkanals 53. Bei Annäherung an die Offenstellung fährt der Rollenwagen 54 in den Verengungsabschnitt 55 ein und wird dort mit den Seitenwänden des Laufkanals verklemmt, wodurch ein Abbremsen der Öffnungsbewegung erfolgt.

Figur 11 zeigt ein weiteres nicht zur Erfindung gehörendes Ausführungsbeispiel der erfindungsgemäßen Dämpfungsvorrichtung 11, ebenfalls beispielhaft gezeigt beim Einsatz an einem als Schublade ausgebildeten bewegbaren Möbelteil 12. Bei diesem Ausführungsbeispiel weisen die der Basiseinheit 14 zugeordnete erste Dämpfungsmittel 21 einen Rotationsdämpfer 60 auf. Die der Bewegungseinheit 15 zugeordneten Dämpfungsmittel 22 weisen einen Mitnehmer 61 zur Aktivierung des Rotationsdämpfers auf.

Der Mitnehmer ist dabei als Zahnstange ausgebildet, die am hinteren Ende an der Seitenwand der Laufschiene 20 sitzt und von dort mit ihren Zähnen nach innen absteht.

Der Rotationsdämpfer 60 ist an einer Montageplatte 63 angeordnet, die ihrerseits über Montageschrauben 64 am Boden des im Möbelkorpus ausgebildeten Schubladenfachs montiert ist.

Der Rotationsdämpfer 60 besitzt ein um eine Drehachse drehbar gelagertes Zahnrad 62, dessen Drehbewegung durch ein Dämpfungsmedium, beispielsweise Hydrauliköl, gebremst wird.

Beim Öffnen der Schublade kommt die Zahnstange in einer bestimmten Offenstellung der Schublade, die kurz vor dem Endanschlag liegt, mit dem Rotationsdämpfer 60 in Eingriff. Das Zahnrad wird dadurch in Drehbewegung versetzt und bremst seinerseits die Bewegung der Laufschiene und somit der Schublade ab.

## Patentansprüche

1. Dämpfungsvorrichtung zur Dämpfung der Öffnungsbewegung eines bewegbaren Möbelteils (12), mit einer einen Möbelkorpus (13) eines Möbels aufweisenden Basiseinheit (14) und einer relativ zur Basiseinheit (14) beweglichen, das Möbelteil (12) aufweisenden Bewegungseinheit (15), wobei die Basiseinheit (14) erste Dämpfungsmittel (21) und die Bewegungseinheit (15) zweite Dämpfungsmittel (22) aufweist, die bei Annäherung des bewegbaren Möbelteils (12) an die Offenstellung eine Endlagendämpfung hervorrufen, wobei die ersten Dämpfungsmittel (21) erste Klemmmittel (23) und die zweiten Dämpfungsmittel (22) zweite Klemmmittel (24) aufweisen, die bei Annäherung des bewegbaren Möbelteils (12) an die Offenstellung zur Bewegungsdämpfung des bewegbaren Möbelteils (12) in lösbarer Weise dynamisch miteinander verklemmbar sind, wobei die ersten und zweiten Klemmmittel (23, 24) ein Klemmstück (48) und eine dem Klemmstück (48) zugeordnete Klemmeinheit (35) besitzen, die einen Klemmspalt (42) aufweist, in dem das Klemmstück (48) bei Annäherung des bewegbaren Möbelteils (12) an die Offenstellung verklemmbar ist, und wobei die Klemmeinheit (35) Bestandteil der ersten Klemmmittel (23) und das Klemmstück (48) Bestandteil der zweiten Klemmmittel (24) ist und das Klemmstück (48) bei Annäherung an die Offenstellung in den Klemmspalt (42) der Klemmeinheit (35) einfahrbar ist, wobei das Klemmstück (48) an einer Laufschiene (20) und die Klemmeinheit (35) an einer Korpusschiene (18) oder am Möbelkorpus (13) angeordnet ist, **dadurch gekennzeichnet, dass** die Klemmeinheit (35) wenigstens ein zwischen einer Grundstellung und einer Klemmstellung beweglich an der Klemmeinheit (35) gelagertes Klemmelement aufweist, das in seiner Klemmstellung die Breite des Klemmspaltes (42) derart verengt, dass das Klemmstück (48) zwischen sich und einer ebenfalls an der Klemmeinheit (35) ausgebildeten Widerlagerpartie (39) eingeklemmt ist, wobei das Klemmelement als auf einer in Einfahrrichtung des Klemmstücks (48) ansteigenden Schrägfläche (46a, 46b) abrollbare Klemmrolle (43a, 43b) ausgebildet ist, deren Lauffläche ein Stück weit in den Klemmspalt (42) hineinragt, wodurch die Lauffläche vom Klemmstück (48) überfahrbar ist, das die überfahrene Klemmrolle (43a, 43b) dazu veranlasst, sich auf der zugeordneten Schrägfläche nach oben in die Klemmstellung zu verlagern, und wobei mehrere in Einfahrrichtung des Klemmstücks (48) hintereinander angeordnete und nacheinander überfahrbare Klemmrollen (43a, 43b) vorgesehen sind.

2. Dämpfungsvorrichtung nach Anspruch 1, **dadurch gekennzeichnet, dass** die Klemmmittel (23, 24) derart ausgebildet sind, dass sie dynamisch progressiv miteinander verklemmbar sind.

3. Dämpfungsvorrichtung nach Anspruch 1 oder 2, **dadurch gekennzeichnet, dass** die Basiseinheit (14) eine am Möbelkorpus (13) befestigbare oder befestigte Korpusschiene (18) einer Führungseinrichtung (16) zur Führung des bewegbaren Möbelteils (12) im Möbelkorpus (13) aufweist und die ersten Klemmmittel (23) an der Korpusschiene (18) angeordnet sind, wobei vorzugsweise die ersten Klemmmittel (23) an einer im montierten Zustand der Korpusschiene (18) vorderen, in der Nähe einer Möbelfachöffnung liegenden Montageschnittstelle angeordnet sind.

4. Dämpfungsvorrichtung nach einem der vorhergehenden Ansprüche, **dadurch gekennzeichnet, dass** die Bewegungseinheit (15) wenigstens eine Laufschiene (20) einer Führungseinrichtung (16) zur Führung des bewegbaren Möbelteils (12) im Möbelkorpus (13) aufweist und die zweiten Klemmmittel (24) an der Laufschiene (20) angeordnet sind, wobei vorzugsweise es sich im Falle eines als Schublade ausgebildeten bewegbaren Möbelteils (12) bei der Laufschiene (20) um eine Schubladenschiene handelt, wobei insbesondere die Bewegungseinheit (15) wenigstens zwei Laufschienen aufweist, von denen mindestens eine Laufschiene (20) als zwischen der Korpusschiene (18) und einer weiteren Laufschiene, insbesondere Schubladenschiene, beweglich geführte Mittelschiene (19) ausgebildet ist.

5. Dämpfungsvorrichtung nach einem der vorhergehenden Ansprüche, **dadurch gekennzeichnet, dass** das Klemmstück (48) an der Laufschiene (20) und die Klemmeinheit (35) an der Korpusschiene (18) oder am Möbelkorpus (13) angeordnet ist, und wobei insbesondere das Klemmstück (48) platten- oder streifenartig ausgebildet ist.

6. Möbel, mit wenigstens einem bewegbaren Möbelteil, insbesondere Schublade, **gekennzeichnet durch** eine Dämpfungsvorrichtung (11) nach einem der Ansprüche 1 bis 5.

## Claims

1. Damping device for damping the opening movement of a moveable part of a piece of furniture (12), with a base unit (14) featuring a furniture carcass (13) of a piece of furniture and a mobile unit (15) featuring the part of a piece of furniture (12), movable relative to the base unit (14), wherein the base unit (14) features first damping means (21) and the mobile unit (15) features second damping means (22), which create end position damping when the moveable part of the piece of furniture (12) approaches the open position, wherein the first damping means (21) features first locking means (23) and the second damping (22) means features second locking means (24), which can be dynamically locked together in a detachable way so as to dampen the movement of the moveable part of the piece of furniture (12) when the moveable part of the piece of furniture (12) approaches the open position, wherein the first and second locking means (23, 24) possess a locking piece (48) and a locking unit (35) associated with the locking piece (48), the locking unit featuring a locking slot (42), in which the locking piece (48) can be locked when the moveable part of the piece of furniture (12) approaches the open position, and wherein the locking unit (35) is a component part of the first locking means (23) and the locking piece (48) is a component part of the second locking means (24), and the locking piece (48) can be retracted into the locking slot (42) of the locking unit (35) on approaching the open position, wherein the locking piece (48) is arranged at a running rail (20) and the locking unit (35) is arranged at a carcass rail (18) or at the furniture carcass (13), **characterised in that** the locking unit (35) features at least one locking element moveably supported at the locking unit (35) between a basic position and a locking position, which, in its locked position, narrows the width of the locking slot (42) such that the locking piece (48) is locked between it and an abutment part (39) also embodied on the locking unit (35), wherein the locking element is embodied as an unwinding locking roller (43a, 43b) on a sloping surface (46a, 46b) rising in the direction of retraction of the locking piece (48), the locking roller running surface protruding somewhat into the locking slot (42), whereby the running surface of the locking piece (48) can be run over, which causes the locking roller (43a, 43b) having been run over to shift upwards on the associated sloping surface into the locked position, and wherein several locking rollers (43a, 43b) are provided in the retraction direction of the locking piece (48), arranged behind each other and able to be run over one after the other.

2. Damping device according to claim 1, **characterised in that** the locking means (23, 24) are embodied such that they can be progressively dynamically locked together.

3. Damping device according to claim 1 or 2, **characterised in that** the base unit (14) features a carcass rail (18) of a guide unit (16) for guiding the moveable part of the piece of furniture (12) in the furniture carcass (13), the rail being able to be fastened or being fastened to the furniture carcass (13) and the first locking means (23) are arranged at the carcass rail (18), wherein the first locking means (23) are preferably arranged in the assembled condition of the carcass rail (18) at a forward assembly interface located in the vicinity of a furniture recess opening.

4. Damping device according to any one of the preceding claims, **characterised in that** the mobile unit (15) features at least one running rail (20) of a guide item of equipment (16) for guiding the mobile part of the piece of furniture (12) in the furniture carcass (13), and the second locking means (24) are arranged at the running rail (20), wherein, in the case of a moveable part of a piece of furniture (12) embodied as a drawer, the running rail (20) is preferably a drawer rail, wherein the mobile unit (15) especially features at least two running rails, of which at least one running rail (20) is embodied as a mobile guided centre rail (19) between the carcass rail (18) and a further running rail, in particular a drawer rail.

5. Damping device according to one of the preceding claims, **characterised in that** the locking piece (48) is arranged at the running rail (20) and the locking unit (35) is arranged at the carcass rail (18) or at the furniture carcass (13), and wherein the locking piece (48) is embodied in particular as a plate or strip.

6. Piece of furniture, with at least one moveable part of the piece of furniture, especially a drawer, **characterised by** a damping device (11) according to one of claims 1 to 5.

## Revendications

1. Dispositif d'amortissement pour amortir le mouvement d'ouverture d'une partie de meuble (12) pouvant être déplacée, avec une unité de base (14) présentant un corps de meuble (13) d'un meuble et une unité de déplacement (15) mobile par rapport à l'unité de base (14), présentant la partie de meuble (12), dans lequel l'unité de base (14) présente des premiers moyens d'amortissement (21) et l'unité de déplacement (15) présente des deuxièmes moyens d'amortissement (22), qui entraînent un amortissement en position finale lorsque la partie de meuble (12) pouvant être déplacée se rapproche de la position d'ouverture, dans lequel les premiers moyens d'amortissement (21) présentent des premiers moyens de serrage (23) et les deuxièmes moyens d'amortissement (22) présentent des deuxièmes moyens de serrage (24), qui peuvent être assemblés les uns aux autres par serrage dynamique de manière amovible aux fins de l'amortissement du mouvement de la partie de meuble (12) pouvant être déplacée lorsque la partie de meuble (12) pouvant être déplacée se rapproche de la position d'ouverture, dans lequel les premiers et les deuxièmes moyens de serrage (23, 24) possèdent une pièce de serrage (48) et une unité de serrage (35) associée à la pièce de serrage (48), qui présente une fente de serrage (42), dans laquelle la pièce de serrage (48) peut être assemblée par serrage lorsque la partie de meuble (12) pouvant être déplacée se rapproche de la position d'ouverture, et dans lequel l'unité de serrage (35) fait partie intégrante des premiers moyens de serrage (23) et la pièce de serrage (48) fait partie intégrante des deuxièmes moyens de serrage (24) et la pièce de serrage (48) peut être rentrée dans la fente de serrage (42) de l'unité de serrage (35) lors du rapprochement de la position d'ouverture, dans lequel la pièce de serrage (48) est disposée sur un rail de roulement (20) et l'unité de serrage (35) est disposée sur un rail de corps (18) ou sur le corps de meuble (13), **caractérisé en ce que** l'unité de serrage (35) présente au moins un élément de serrage monté sur l'unité de serrage (35) de manière mobile entre une position de base et une position de serrage, qui rétrécit, dans sa position de serrage, la largeur de la fente de serrage (42) de telle manière que la pièce de serrage (48) est coincée entre elle et une partie de contre-butée (39) également réalisée sur l'unité de serrage (35), dans lequel l'élément de serrage est réalisé en tant qu'un rouleau de serrage (43a, 43b) pouvant rouler sur une surface inclinée (46a, 46b) ascendante dans le sens de rentrée de la pièce de serrage (48), dont la surface de roulement dépasse légèrement dans la fente de serrage (42), ce qui a pour effet que la surface de roulement peut être franchie par la pièce de serrage (48) qui amène le rouleau de serrage (43a, 43b) qui a été franchi à se déplacer vers le haut dans la position de serrage sur la surface inclinée associée, et dans lequel plusieurs rouleaux de serrage (43a, 43b) disposés les uns derrière les autres dans le sens de rentrée de la pièce de serrage (48) et pouvant être franchis les uns après les autres sont prévus.

2. Dispositif d'amortissement selon la revendication 1, **caractérisé en ce que** les moyens de serrage (23, 24) sont réalisés de telle manière qu'ils peuvent être assemblés par serrage les uns aux autres progressivement de manière dynamique.

3. Dispositif d'amortissement selon la revendication 1 ou 2, **caractérisé en ce que** l'unité de base (14) présente un rail de corps (18), pouvant être fixé ou fixé sur le corps de meuble (13), d'un système de guidage (16) pour guider la partie de meuble (12) pouvant être déplacée dans le corps de meuble (13), et les premiers moyens de serrage (23) sont disposés sur le rail de corps (18), dans lequel de préférence les premiers moyens de serrage (23) sont disposés sur une interface de montage avant dans l'état monté du rail de corps (18), située à proximité d'une ouverture de compartiment de meuble.

4. Dispositif d'amortissement selon l'une quelconque des revendications précédentes, **caractérisé en ce que** l'unité de déplacement (15) présente au moins un rail de roulement (20) d'un système de guidage (16) pour guider la partie de meuble (12) pouvant être déplacée dans le corps de meuble (13), et les deuxièmes moyens de serrage (24) sont disposés sur le rail de roulement (20), dans lequel de préférence le rail de roulement (20) est, dans le cas d'une partie de meuble (12) pouvant être déplacée, réalisée en tant que tiroir, un rail de tiroir, dans lequel en particulier l'unité de déplacement (15) présente au moins deux rails de roulement, dont au moins un rail de roulement (20) est réalisé en tant que rail central (19) guidé de manière mobile entre le rail de corps (18) et un autre rail de roulement, en particulier un rail de tiroir.

5. Dispositif d'amortissement selon l'une quelconque des revendications précédentes, **caractérisé en ce que** la pièce de serrage (48) est disposée sur le rail de roulement (20) et l'unité de serrage (35) est disposée sur le rail de corps (18) ou sur le corps de meuble (13), et dans lequel en particulier la pièce de serrage (48) est réalisée à la manière d'une plaque ou d'une bande.

6. Meuble avec au moins une partie de meuble pouvant être déplacée, en particulier tiroir, **caractérisé par** un dispositif d'amortissement (11) selon l'une quelconque des revendications 1 à 5.
